# EUROPÄISCHE PATENTSCHRIFT

(11) **EP 4 100 550 B1**
(45) Veröffentlichungstag und Bekanntmachung des Hinweises auf die Patenterteilung: **13.03.2024**
(21) Anmeldenummer: 21703626.8
(22) Anmeldetag: 28.01.2021
(51) Int. Cl.: C21B 3/08

(54) **VERFAHREN ZUR GRANULIERUNG EINER METALLURGISCHEN SCHLACKE**
METHOD FOR GRANULATING A METALLURGICAL SLAG
PROCÉDÉ DE GRANULATION D'UN LAITIER MÉTALLURGIQUE

(30) Priorität: 03.02.2020 DE 102020201290; 20.07.2020 DE 102020209057
(43) Veröffentlichungstag der Anmeldung: 14.12.2022
(73) Patentinhaber: SMS Group GmbH, 40237 Düsseldorf (DE)
(72) Erfinder: DEGEL, Rolf, 40880 Ratingen (DE); LUX, Timm, 40668 Meerbusch (DE); BERGS, Alexander, 48429 Rheine (DE); BOROWSKI, Nikolaus Peter Kurt, 40489 Düsseldorf (DE)
(74) Vertreter: Kross, Ulrich
(86) Internationale Anmeldenummer: PCT/EP2021/051984
(87) Internationale Veröffentlichungsnummer: WO 2021/156136

(56) Entgegenhaltungen:
- CN-A- 1 773 204
- CN-A- 103 773 911
- CN-U- 206 570 358
- DE-A1-102009 042 874
- US-A- 2 255 206

## Beschreibung

Die Erfindung betrifft ein Verfahren zur Granulierung einer metallurgischen Schlacke, bei dem flüssige Schlacke durch Anblasen mit Luft zerstäubt wird und die so granulierten Schlackepartikel gesammelt werden, wobei das Zerstäuben erfolgt, indem die flüssige Schlacke mit einem erwärmten Luftstrahl frei von der Zugabe von Wasser angeblasen und einer Arbeitskammer zugeführt wird, wobei die granulierten Schlackepartikel im Bodenbereich der Arbeitskammer gesammelt werden, wobei die aus der Arbeitskammer entweichende Luft entweder einem Wärmetauscher zugeführt wird, der den Luftstrahl vorwärmt, mit dem die flüssige Schlacke angeblasen wird, oder direkt im Kreislauf geführt wird, um die flüssige Schlacke zu zerstäuben, und wobei eine einzige Arbeitskammer für das Verfahren verwendet wird, wobei die Zufuhr der flüssigen Schlacke und deren Anblasen mit Luft in einem ersten Abschnitt der Arbeitskammer erfolgt und dass sich die granulierten Schlackepartikel in einem zweiten Abschnitt der Arbeitskammer sammeln, der vom ersten Abschnitt beabstandet ist, wobei die aus der Arbeitskammer entweichende Luft im Bereich des ersten Abschnitts aus der Arbeitskammer abgeführt wird und wobei der erste Abschnitt und der zweite Abschnitt der Arbeitskammer durch ein im Deckenbereich der Arbeitskammer angeordnetes Prallblech voneinander abgetrennt werden.

Ein Verfahren der gattungsgemäßen Art ist aus der CN 1 773 204 A bekannt. Ähnliche und andere Verfahren offenbaren die CN 206 570 358 U, die CN 103 773 911 A, die DE 10 2009 042 874 A1 und die US 2 255 206 A.

Ein weiteres ähnliches Verfahren ist aus der WO 2015/184533 A1 bekannt. Das Granulierung von metallurgischer Schlacke erfolgt hier durch Zugabe von Wasser, wobei Wasser mittels Düsen der Schlacke zugeführt wird (s. Wasserdüse 42 in der Figur des Dokuments). Hierbei wird Wasser auch direkt auf die eintretende flüssige Schlacke aufgebracht (s. Wasserdüse 26 in der Figur des Dokuments).

Eine ähnliche Lösung zeigt die DE 27 35 390 C2. Hier erfolgt das Granulieren der Schlacke in einem zweistufigen Prozess, der hierfür zwei aufeinanderfolgende Drehzylinder aufweist. Die Schlacke wird mittels eines Luftstroms verdüst und in ein erstes Drehrohr geblasen, welches als erster Abhitzekessel dient. Das noch warme Granulat wird anschließend in ein zweites Drehrohr gefördert, in dem es weiter abgekühlt wird. Aus beiden Drehrohren wird die warme Abluft zur Energierückgewinnung genutzt. Dabei wird zunächst in einem ersten Schritt zunächst nur eine sehr grobe Granulierung vorgenommen und anschließend die Partikel in einem Zwischenmahlschritt behandelt. Das Hochtemperatur-Mahlen ist aufwendig und teuer.

Ähnliche und andere Lösungen zeigen die JP 11181508 A, die DE 1 583 200 A1, die JP 11236609 A, die JP 54159302 A, die WO 2011/160551 A1 und die WO 2016/095031 A1. All diese Lösungen haben allerdings gewisse technologische Nachteile, beispielsweise zu niedrige Abgastemperaturen, zu viel Staub im Abgas und ein nicht unmittelbar weiter wirtschaftlich verwertbares Schlackenprodukt.

Bei einigen der vorbekannten Lösungen wird die flüssige Schlacke also mittels eines Gebläses fein verdüst und anschließend im Flug granuliert. Dabei wird die Schlacke zumeist mit Wassereinspritzung verdüst, d. h. die Schlacke wird mit Wasser besprüht. Die granulierten Partikel sind dann bei Auftreffen auf den Boden ausreichend abgekühlt und besitzen eine sphärische Form. Viele der vorbekannten Verfahren arbeiten allerdings unwirtschaftlich, weshalb sie in der industriellen Praxis nicht eingesetzt werden.

Der Erfindung liegt die **Aufgabe** zugrunde, ein Verfahren der eingangs genannten Art so fortzubilden, dass die Qualität des Granulats erhöht und die Kosten bei dessen Herstellung weiter vermindert werden können, wobei insbesondere die Energiekosten betrachtet werden, die für die Durchführung des Verfahrens aufgewendet werden müssen. Somit soll eine hohe Qualität des Granulats sichergestellt und dabei möglichst energieeffizient gearbeitet werden.

Die Lös u n g dieser Aufgabe durch die Erfindung ist dadurch gekennzeichnet, dass ein Teil der in der entweichenden Luft enthaltenen Energie zur Versorgung eines Verbrauchers verwendet wird, wobei der Verbraucher ein Dampfgenerator ist. Die Schlacke wird dabei bevorzugt von der Zuführung bis zur Ablagerung im Bodenbereich der Arbeitskammer frei von der Zugabe von Wasser gehalten. Insofern ist also eine reine trockene Granulierung vorgesehen.

Die Luft, mit der die flüssige Schlacke angeblasen wird, wird dabei vorzugsweise auf mindestens 60 °C, bevorzugt auf mindestens 80 °C, besonders bevorzugt auf mindestens 100 °C und sehr bevorzugt auf mindestens 120 °C vorgewärmt bzw. die Luft weist diese Temperatur auf.

Nachdem mit der Luft die Zerstäubung der flüssigen Schlacke vorgenommen wurde, weist die Luft bevorzugt eine Temperatur von mindestens 250 °C auf, besonders bevorzugt von mindestens 400 °C.

Der Dampfgenerator steht bevorzugt mit einem Dampfturbinen-Generator-System zur Erzeugung elektrischer Energie in Verbindung.

Die granulierten Schlackepartikel werden nach einer besonders bevorzugten Ausführungsform der Erfindung mit einem weiteren Luftstrom angeblasen, um die Luft zu erhitzen, wobei die erhitze Luft einem Wärmetauscher zugeführt wird; die Schlackepartikel werden hierbei auch gekühlt. Wiederum gilt, dass die im Wärmetauscher gewonnene Wärme zur Versorgung eines Verbrauchers verwendet werden kann; auch hier ist als Verbraucher ein Dampfgenerator möglich, der vorzugsweise mit einem Dampfturbinen-Generator-System zur Erzeugung elektrischer Energie in Verbindung steht, oder eine Heizung, mit der Anlagen oder Gebäude beheizt werden.

Die metallurgische Schlacke ist vorzugsweise eine Nicht-Eisen-Schlacke.

Um einen hohen Grad der Sauberkeit im Betrieb zu gewährleisten, sind verschiedene weitere Maßnahmen sehr vorteilhaft: Hiernach ist erfindungsgemäß vorgesehen, dass die Zufuhr der flüssigen Schlacke und deren Anblasen mit Luft in einem ersten Abschnitt der Arbeitskammer (insbesondere im vorderen Bereich der Arbeitskammer) erfolgt und dass sich die granulierten Schlackepartikel in einem zweiten Abschnitt der Arbeitskammer (insbesondere im hinteren Bereich der Arbeitskammer) sammeln, der vom ersten Abschnitt beabstandet ist, wobei die aus der Arbeitskammer entweichende Luft im Bereich des ersten Abschnitts aus der Arbeitskammer abgeführt wird.

Zu diesem Zweck sind der erste Abschnitt und der zweite Abschnitt der Arbeitskammer durch ein im Deckenbereich der Arbeitskammer angeordnetes Prallblech voneinander abgetrennt.

Hierdurch wird die Luft in der Arbeitskammer, nachdem das Granulat heruntergerieselt ist, zwangsweise in den vorderen Bereich der Arbeitskammer zurück und aus dieser wieder heraus geführt, so dass sie kaum noch Granulatpartikel in sich trägt. Dies gewährleistet eine verminderte Staubbelastung.

Die Abführstelle der entweichenden Luft liegt vorteilhafter Weise vertikal oberhalb der Stelle der Zufuhr der flüssigen Schlacke und deren Anblasen mit Luft. Hierunter ist im wesentlichen zu verstehen, dass die entweichende Luft, in der Draufsicht gesehen, wieder an dem Ort die Arbeitskammer verlässt, an welchem sie eingegeben wurde. Natürlich ist insofern auch ein geringfügiger Versatz der Zufuhrstelle und der Entweichstelle möglich, dieser ist allerdings bevorzugt nicht größer als 2 m, vorzugsweise nicht größer als 1 m.

Die Luft kann nach deren Entweichung aus der Arbeitskammer zunächst vertikal nach oben geführt, dann um 180° umgelenkt, dann vertikal nach unten geführt und dann wiederum der Arbeitskammer über das Gebläse zugeführt werden. Hierdurch ergibt sich die weitere Möglichkeit, dass sich noch in der Luft befindliche Partikel die Luft verlassen und im übrigen eine hinreichende Erstreckung vorliegt, die für den Wärmetausch aus der heißen Luft genutzt werden kann.

Dieses Konzept umfasst auch die Möglichkeit, dass die Luft nach deren Entweichung aus der Arbeitskammer zunächst um 90° umgelenkt wird, dann der beschriebene Wärmetausch stattfindet, woran sich dann eine weitere Umlenkung um 90° zwecks Führung vertikal nach unten anschließt.

Statt der genannten vertikalen Leitung der Luft kann natürlich auch eine solche unter einem geringfügigen Winkel zur Vertikalen, vorzugsweise bis maximal 30°, vorgesehen werden.

Eine optimale Entnahme bzw. Entsorgung des hergestellten Granulats bzw. von Fehlprodukten wird begünstigt, wenn im ersten Abschnitt der Arbeitskammer ein Aufnahme- oder Abfuhrelement für Fehlprodukte und im zweiten Abschnitt der Arbeitskammer mindestens ein Aufnahme- oder Abfuhrelement für granulierte Schlackepartikel angeordnet werden.

Dabei kann auch vorgesehen werden, dass der Boden der Arbeitskammer in mehrere Abschnitte unterteilt wird, wobei zwei jeweils gegensinnig zueinander geneigte Bodenbereiche granulierte Schlackepartikel mit einem bestimmten Parameter (insbesondere einer bestimmten Größe) sammeln. Unterhalb der beiden geneigten Bodenbereiche kann dann das Granulat abgeführt werden (dies ist in Figur 4 dargestellt). So kann das Granulat in unterschiedliche Klassen separiert werden.

Durch das vorgeschlagene Verfahren erfolgt also eine trockene Granulation mit vorgewärmter Luft, wobei einerseits die Schlacke fein verdüst und granuliert wird, so dass ein verkaufsfähiges Produkt entsteht. Es kann auch für die Verdüsung erhitze Luft verwendet werden, die durch Energierückgewinnung vorgewärmt wurde. Die zum Verdüsen eingesetzte Luft zirkuliert nach einer bevorzugten Ausgestaltung der Erfindung in der Anlage. Der Effizienzgrad der gesamten Anlage wird somit erhöht. Die Granulation erfolgt in einem einzigen Prozessschritt, so dass sich im Vergleich zu einigen der vorbekannten Lösungen (siehe oben) Vorteile ergeben.

Im Vergleich zu vorbekannten Lösungen, bei denen die Granulierung flüssiger Schlacke unter Zugabe von Wasser erfolgt, hat das erfindungsgemäße trockene Granulieren den wesentlichen Vorteil, dass weniger Energie aus dem Prozess entweicht und so die Effizienz der Energierückgewinnung verbessert werden kann.

Die Verdüsung der flüssigen Schlacke erfolgt im trockenen Luftstrom ohne Faserbildung bzw. mit geringerer Faserbildung.

Das Verfahren eignet sich zum Einsatz bei vielen pyrometallurgischen Verfahren, bei denen Schlacken anfallen. Die Anwendung auf Nicht-Eisen-Schlacken ist besonders bevorzugt.

Mit der vorgeschlagenen Lösung kann eine Optimierung der zum Einsatz kommenden Energie erfolgen, die für den metallurgischen Prozess erforderlich ist. Erreicht wird dies durch die Rückgewinnung der Energie, die in der Schlacke enthalten ist und die ansonsten verloren wäre.

Somit wird eine effektive Rückgewinnung von Energie aus der flüssigen Schlacke gewährleistet, wobei sich gleichzeitig eine Erstarrung der Partikel der Schlacke ergibt, die unmittelbar zu einem verwertbaren (marktfähigen) Granulat führen. Die wirtschaftliche Verwertbarkeit der Schlacke wird somit verbessert.

Soweit von Anblasen der flüssigen Schlacke mit Luft zwecks Zerstäubung gesprochen wird, ist hierunter zu verstehen, dass ein starker Luftstrom in den Zufluss von flüssiger Schlacke eingebracht wird, so dass die gewünschte Zerstäubung stattfindet. Die Schlacke wird insbesondere über eine Rinne zugeleitet; beim Herabfallen der Schlacke wird dann von unten der starke Luftstrom zugeführt.

In der Zeichnung sind Ausführungsbeispiele der Erfindung dargestellt. Es zeigen:
- Fig. 1: schematisch eine Anlage zur Granulierung von flüssiger Schlacke, bei der eine Wärmerückgewinnung erfolgt, um die Luft vorzuwärmen, die für das Verdüsen der flüssigen Schlacke benötigt wird,
- Fig. 2: schematisch eine Anlage, bei der darüber hinaus eine weitergehende Nutzung der rückgewonnenen Energie vorgesehen ist,
- Fig. 3: schematisch die Seitenansicht der Arbeitskammer der Anlage, wobei der Flug der granulierten Schlackepartikel angedeutet ist, nachdem diese mit Luft angeblasen wurden,
- Fig. 4: schematisch die Seitenansicht der Arbeitskammer in einer alternativen Ausführungsform, wobei der Verlauf der Strömung der Luft durch die Arbeitskammer und aus dieser heraus angedeutet ist, und
- Fig. 5: schematisch die Seitenansicht (links) und die Vorderansicht (rechts) der Arbeitskammer sowie der nachfolgenden Führung der Luft einschließlich Wärmetauscher.

Der oben genannte Stand der Technik liefert für die Technologie der Schlackengranulation und auch der Rückgewinnung von Energie, die in der Schlacke enthalten ist, diverse Lösungen. Im Unterschied hierzu stellt die vorliegende Erfindung auf eine kombinierte Trockengranulation mit Energierückgewinnung ab.

Hierzu zeigt Figur 1 ein Ausführungsbeispiel der Erfindung. Flüssige Schlacke 1 wird dem Luftstrom 2 zugeführt, der von einem Gebläse 10 erzeugt wird. Die mittels der Luft 2 verdüste Schlacke 1 (die mit einer Temperatur von ca. 1.300 °C vorliegt) gelangt in eine Arbeitskammer 4, in der sich im trockenen Luftstrom granulierte Schlackenpartikel 3 bilden. Diese fallen in den Bodenbereich der Arbeitskammer 4 und können unterhalb derselben mit einem Förderband 11 abtransportiert werden.

Die aus der Arbeitskammer 4 entweichen der Luft 5 (die eine Temperatur im Bereich von ca. 500 °C aufweist) wird zu einem Wärmetauscher 6 geleitet, in dem die entweichende Luft 5 angesaugte Luft vorgewärmt und diese (entlang des schematisch mit gestrichelten Linien dargestellten Weges) zum Gebläse 10 leitet, um flüssige Schlacke 1 zu verdüsen.

Alternativ ist es allerdings genauso auch möglich, dass die aus der Arbeitskammer entweichende Luft 5 direkt (ohne Wärmetauscher) zum Gebläse 10 geleitet und für das Verdüsen der flüssigen Schlacke 1 verwendet wird. Die Luft wird im letztgenannten Falle dann im geschlossenen Kreislauf (rezirkulierend) geführt und in ihrem erwärmten Zustand zum Verdüsen der flüssigen Schlacke 1 eingesetzt.

Auch die Kombination der beiden erläuterten Vorgehensweisen ist möglich: Demnach wird die aus der Arbeitskammer 4 entweichende Luft 5 rezirkuliert, d. h. wiederum dem Gebläse 10 zugeleitet und flüssige Schlacke 1 mit dieser verdüst. Vorher allerdings hat die entweichende Luft 5 den Wärmetauscher 6 passiert, wodurch ein Konzept realisierbar ist, wie es in Figur 2 dargestellt ist.

Hier ist in der linken Bildhälfte zunächst noch einmal schematisch dargestellt, wie Luft 2 zum Verdüsen der flüssigen Schlacke 1 eingesetzt wird. Die aus der Arbeitskammer 4 entweichende Luft 5 passiert den Wärmetauscher 6, während die granulierten Schlackepartikel 3 in einem Bodenbereich der Anordnung gesammelt werden.

In der rechten Bildhälfte ist angedeutet, dass die im Wärmetauscher 6 aus der entwichenen Luft 5 gewonnene Wärme weiterverwendet wird. Hierbei sind in der rechten Bildhälfte zwei alternative oder additive Möglichkeiten skizziert.

Im oberen Bereich der rechten Bildhälfte ist ein Verbraucher 7 in Form eines Dampfgenerators 7' zu sehen, in dem durch Einsatz der gewonnenen Energie Wasser verdampft wird. Der Dampf wird einem Dampfturbinen-Generator-System 8 zugeführt, in dem in an sich bekannter Weise elektrische Energie gewonnen werden kann.

Im unteren Bereich der rechten Bildhälfte ist ein Verbraucher 7 in Form einer Heizung 7" dargestellt. Die Energie aus der entweichenden Luft 5 wird in diesem Falle zu Heizzwecken eingesetzt.

Die entweichende Luft 5, die durch den Wärmetauscher 6 geführt wurde, kann wiederum an die Ausgangsstelle geleitet werden, um als Luft 2 verwendet zu werden, womit die flüssige Schlacke 1 verdüst wird. Wird rezirkulierende Luft verwendet, sollte diese beim Erreichen des Gebläse 10 eine Temperatur von nicht weniger als 120 °C aufweisen.

In Figur 2 ist noch eine weitere vorteilhafte Weiterbildung der Erfindung dargestellt. Die sich im Bodenbereich der Arbeitskammer 4 sammelnden granulierten Schlackepartikel 3 weisen zunächst noch eine Temperatur von ca. 500 °C auf. Dies kann zur weiteren Wärmerückgewinnung genutzt werden.

Hierzu wird durch den Bodenbereich ein weiterer Luftstrom 9 geleitet, der sich beim Durchleiten durch die Schlackepartikel 3 erwärmt und einem Wärmetauscher 6 zugeführt wird (es kann sich dabei, wie dargestellt, um denselben Wärmetauscher handeln, der oben erwähnt wurde, allerdings auch um einen separaten). Die Wärme aus dem erhitzten Luftstrom 9 kann in der beschriebenen Weise benutzt werden, um einem oder mehreren Verbrauchern 7 zur Verfügung gestellt zu werden. Dabei wird angestrebt, soviel Wärme den Schlackepartikeln durch den weiteren Luftstrom 9 zu entziehen, dass die Schlackepartikel nur noch eine Temperatur von ca. 80 °C aufweisen.

Natürlich muss nicht zwingend der Entzug von Wärme aus den Schlackepartikeln direkt im Bodenbereich der Arbeitskammer 4 erfolgen. Möglich ist es auch, hierfür einen nachgeordneten Ort zu wählen, beispielsweise den Bereich des Förderbandes 11.

Möglich wäre es auch, den erhitzten weiteren Luftstrom 9 zu benutzen, um ihn dem Gebläse 10 zuzuführen und mittels der insofern vorgewärmten Luft die Zerstäubung der flüssigen Schlacke 1 vorzunehmen.

In Figur 3 ist die Arbeitskammer 4 nochmals näher dargestellt, wobei durch Flugparabeln 18 angedeutet ist, wie sich die granulierten Schlackepartikel 3 durch das Anblasen mit Luft vom (linken) Endbereich der Arbeitskammer 4 aus bewegen und sich dann im Bodenbereich der Arbeitskammer 4 sammeln. Fehlprodukte 19 fallen dabei zumeist unmittelbar im Bereich der Lufteingabe nach unten und sammeln sich an einem Ort, von dem aus sie entsorgt werden können (insbesondere in Form einer Absetzluke unter der Schlackenrinne). Hier ist also ein Aufnahme- oder Abfuhrelement 16 für besagte Fehlprodukte 19 angeordnet. Die ordnungsgemäß granulierten Schlackepartikel 3 sammeln sich indes an anderen Stellen des Bodens und werden hier durch Aufnahme- oder Abfuhrelemente 17 aus der Arbeitskammer 4 entnommen. Die Abführstelle 15 der aus der Arbeitskammer 4 entweichenden Luft 5 liegt indes wieder im Bereich der Einblasstelle der Luft, d. h. im linken Bereich der Arbeitskammer 4; die Luft wird also in spezieller Weise geführt (siehe hierzu Figur 4). In Figur 3 ist eine Ausgestaltung des Bodens der Arbeitskammer 4 vorgesehen, wonach der Boden gerade ausgebildet ist. Die granulierten Schlackepartikel 3 können entweder durch einen Radlader, durch manuelle Entladung oder durch eine Abzugsvorrichtung am Boden abtransportiert werden.

In Figur 4 ist hierzu eine alternative Ausgestaltung vorgesehen. Betreffend die Gestaltung des Bodens der Arbeitskammer 4 geht aus der Figur hervor, dass der Boden leichte Schrägen aufweist, durch die die Arbeitskammer 4 in Segmente bzw. Abschnitte eingeteilt wird, in denen verschiedene Produktgrößen vorsepariert werden können und zu separaten Auslässen transportiert werden.

Der Boden der Arbeitskammer kann in beiden Fällen entweder als einfaches Blech oder als Lochblech ausgeführt sein, um das produzierte Granulat mit Luft zu durchsetzen, wodurch es möglich wird, zum einen das Granulat weiter zu kühlen und zum anderen eventuell auch dem Granulat weitere Energie zu entziehen, die dann anderweitig genutzt wird (siehe oben). Das Lochblech ist als Luftblech 23 in Figur 4 bezeichnet.

In Figur 4 ist weiterhin dargestellt, wie die eingeblasene Luft vom Gebläse 10 aus in die Arbeitskammer 4 gelangt, in dieser geführt wird und sie dann durch die Abführstelle 15 wieder verlässt. Demgemäß ist die Arbeitskammer 4 in einen ersten Abschnitt 12 und einen zweiten Abschnitt 13 unterteilt. Die beiden Abschnitte sind im Ausführungsbeispiel durch ein Prallblech 14 voneinander getrennt, welches im Deckenbereich der Arbeitskammer 4 angeordnet ist. Der erste Abschnitt 12 liegt im Bereich der Stelle, an der die Luft und die flüssige Schlacke 1 in die Arbeitskammer 4 eingegeben wird; die Erstreckung des ersten Abschnitts 12 beträgt bevorzugt zwischen 15 % und 35 % der gesamten Erstreckung der Arbeitskammer 4, wobei hier unter Erstreckung die Breite der Arbeitskammer 4 gemäß der Ansicht nach Figur 4 zu verstehen ist.

Dies hat zur Folge, dass die Luft im linken Endbereich der Arbeitskammer 4 (siehe Figur 4) in die Arbeitskammer eintritt und den Verlauf nimmt, der durch die Pfeile dargestellt ist. Die Luft muss dann das Prallblech 14 umströmen und gelangt zur Abführstelle 15, an der sie aus der Arbeitskammer 4 entweicht. Hierdurch wird sichergestellt, dass sich nur noch ein minimaler Anteil von Granulat bzw. Staub in der Luft 5 befindet, wenn diese die Arbeitskammer verlässt.

Aus Figur 5 ist ersichtlich, wie die heiße Luft vorteilhaft geführt wird, sobald sie die Arbeitskammer 4 verlassen hat. Wie aus der Zusammenschau der Seitenansicht (linkes Teilbild in Figur 5) und der Vorderansicht (rechtes Teilbild in Figur 5) ersichtlich ist, wird die Luft nach Verlassen der Arbeitskammer 4 an der Abführstelle 15 zunächst entlang eines ersten Abschnitts 20 der Luftführung vertikal nach oben geführt. Am Ende des Abschnitts 20 ist eine Umlenkung 21 angeordnet, mit der die Luft um 180° umgelenkt und in einen zweiten Abschnitt der Luftführung 22 geleitet wird, der die Luft senkrecht nach unten führt. Am unteren Ende wird die Luft zum Gebläse 10 rückgeführt, welches sie wieder in die Arbeitskammer 4 einbläst. Ein besonders bewährter Ort für die Anordnung des Wärmetauschers 6 befindet sich im Bereich des zweiten Abschnitts 22 der Luftführung.

### Bezugszeichenliste:

- 1: flüssige Schlacke
- 2: Luft
- 3: granulierte Schlackepartikel
- 4: Arbeitskammer
- 5: aus der Arbeitskammer entweichende Luft
- 6: Wärmetauscher
- 7: Verbraucher
- 7': Dampfgenerator
- 7": Heizung
- 8: Dampfturbinen-Generator-System
- 9: weiterer Luftstrom
- 10: Gebläse
- 11: Förderband
- 12: erster Abschnitt der Arbeitskammer
- 13: zweiter Abschnitt der Arbeitskammer
- 14: Prallblech
- 15: Abführstelle der entweichenden Luft
- 16: Aufnahme- oder Abfuhrelement für Fehlprodukte
- 17: Aufnahme- oder Abfuhrelement für granulierte Schlackepartikel
- 18: Flugparabel
- 19: Fehlprodukt
- 20: erster Abschnitt der Luftführung
- 21: Umlenkung
- 22: zweiter Abschnitt der Luftführung
- 23: Luftblech

## Patentansprüche

1. Verfahren zur Granulierung einer metallurgischen Schlacke, bei dem flüssige Schlacke (1) durch Anblasen mit Luft (2) zerstäubt wird und die so granulierten Schlackepartikel (3) gesammelt werden, wobei das Zerstäuben erfolgt, indem die flüssige Schlacke (1) mit einem erwärmten Luftstrahl (2) frei von der Zugabe von Wasser angeblasen und einer Arbeitskammer (4) zugeführt wird, wobei die granulierten Schlackepartikel (3) im Bodenbereich der Arbeitskammer (4) gesammelt werden, wobei die aus der Arbeitskammer (4) entweichende Luft (5) entweder einem Wärmetauscher (6) zugeführt wird, der den Luftstrahl vorwärmt, mit dem die flüssige Schlacke (1) angeblasen wird, oder direkt im Kreislauf geführt wird, um die flüssige Schlacke (1) zu zerstäuben, und wobei eine einzige Arbeitskammer (4) für das Verfahren verwendet wird, wobei die Zufuhr der flüssigen Schlacke (1) und deren Anblasen mit Luft (2) in einem ersten Abschnitt (12) der Arbeitskammer (4) erfolgt und dass sich die granulierten Schlackepartikel (3) in einem zweiten Abschnitt (13) der Arbeitskammer (4) sammeln, der vom ersten Abschnitt (12) beabstandet ist, wobei die aus der Arbeitskammer (4) entweichende Luft (5) im Bereich des ersten Abschnitts (12) aus der Arbeitskammer (4) abgeführt wird und wobei der erste Abschnitt (12) und der zweite Abschnitt (13) der Arbeitskammer (4) durch ein im Deckenbereich der Arbeitskammer (4) angeordnetes Prallblech (14) voneinander abgetrennt werden,
**dadurch gekennzeichnet,**
**dass** ein Teil der in der entweichenden Luft (5) enthaltenen Energie zur Versorgung eines Verbrauchers (7) verwendet wird, wobei der Verbraucher (7') ein Dampfgenerator ist.

2. Verfahren nach Anspruch 1, **dadurch gekennzeichnet, dass** die Schlacke von der Zuführung bis zur Ablagerung im Bodenbereich der Arbeitskammer (4) frei von der Zugabe von Wasser gehalten wird.

3. Verfahren nach Anspruch 1 oder 2, **dadurch gekennzeichnet, dass** die Luft (2), mit der die flüssige Schlacke (1) angeblasen wird, auf mindestens 60 °C, bevorzugt auf mindestens 80 °C, besonders bevorzugt auf mindestens 100 °C und vorzugsweise auf mindestens 120 °C, vorgewärmt wird.

4. Verfahren nach einem der Ansprüche 1 bis 3, **dadurch gekennzeichnet, dass** die Luft (2), nachdem mit dieser die Zerstäubung der flüssigen Schlacke vorgenommen wurde, eine Temperatur von mindestens 250 °C aufweist, bevorzugt von mindestens 400 °C.

5. Verfahren nach einem der Ansprüche 1 bis 4, **dadurch gekennzeichnet, dass** der Dampfgenerator mit einem Dampfturbinen-Generator-System (8) zur Erzeugung elektrischer Energie in Verbindung steht.

6. Verfahren nach einem der Ansprüche 1 bis 5, **dadurch gekennzeichnet, dass** die granulierten Schlackepartikel (3) mit einem weiteren Luftstrom (9) angeblasen werden, um die Luft zu erhitzen, wobei die erhitze Luft einem Wärmetauscher (6) zugeführt wird.

7. Verfahren nach Anspruch 6, **dadurch gekennzeichnet, dass** die im Wärmetauscher (6) gewonnene Wärme zur Versorgung eines Verbrauchers (7', 7") verwendet wird.

8. Verfahren nach Anspruch 7, **dadurch gekennzeichnet, dass** der Verbraucher (7') ein Dampfgenerator ist, der vorzugsweise mit einem Dampfturbinen-Generator-System (8) zur Erzeugung elektrischer Energie in Verbindung steht, oder dass der Verbraucher (7") eine Heizung ist, mit der Anlagen oder Gebäude beheizt werden.

9. Verfahren nach einem der Ansprüche 1 bis 8, **dadurch gekennzeichnet, dass** die metallurgische Schlacke eine Nicht-Eisen-Schlacke ist.

10. Verfahren nach einem der Ansprüche 1 bis 9, **dadurch gekennzeichnet, dass** die Abführstelle (15) der entweichenden Luft (5) vertikal oberhalb der Stelle der Zufuhr der flüssigen Schlacke (1) und deren Anblasen mit Luft (2) liegt.

11. Verfahren nach einem der Ansprüche 1 bis 10, **dadurch gekennzeichnet, dass** die Luft (5) nach deren Entweichung aus der Arbeitskammer (4) zunächst vertikal nach oben geführt wird, dann um 180° umgelenkt, dann vertikal nach unten geführt und dann wiederum der Arbeitskammer über das Gebläse (10) zugeführt wird.

12. Verfahren nach einem der Ansprüche 1 bis 11, **dadurch gekennzeichnet, dass** im ersten Abschnitt (12) der Arbeitskammer (4) ein Aufnahme- oder Abfuhrelement (16) für Fehlprodukte und im zweiten Abschnitt (13) der Arbeitskammer (4) mindestens ein Aufnahme- oder Abfuhrelement (17) für granulierte Schlackepartikel (3) angeordnet werden.

## Claims

1. Method of granulating a metallurgical slag, in which liquid slag (1) is pulverised by being blown against with air (2) and the thus-granulated slag particles (3) are collected, wherein the pulverisation is carried out in that the liquid slag (1) is blown against by a heated air jet (2) free from the addition of water and is fed to a work chamber (4), wherein the granulated slag particles (3) are collected in the floor region of the work chamber (4), wherein the air (5) escaping from the work chamber (4) either is fed to a heat exchanger (6) which preheats the air jet by which the liquid slag (1) is blown against or is led directly into the circuit so as to pulverise the liquid slag (1), and wherein a single work chamber (4) is used for the method, wherein the feed of the liquid slag (1) and blowing thereagainst with air (2) are carried out in a first section (12) of the work chamber (4) and the granulated slag particles collect in a second section (13) of the work chamber (4) spaced from the first section (12), wherein the air (5) escaping from the work chamber (4) is discharged from the work chamber (4) in the region of the first section (12) and wherein the first section (12) and the second section (13) of the work chamber (4) are separated from one another by a baffle plate (14) arranged in the roof region of the work chamber (4),
**characterised in that**
a part of the energy contained in the escaping air (5) is used for supplying a consumer (7), wherein the consumer (7') is a steam generator.

2. Method according to claim 1, **characterised in that** the slag from the feed to the deposit in the floor region of the work chamber (4) is kept free from the addition of water.

3. Method according to claim 1 or 2, **characterised in that** the air (2) by which the liquid slag (1) is blown against is preheated to at least 60° C, preferably to at least 80° C, particularly preferably to at least 100° C and for preference to at least 120° C.

4. Method according to any one of claims 1 to 3, **characterised in that** the air (2) after pulverisation of the liquid slag has been undertaken by this has a temperature of at least 250° C, preferably at least 400° C.

5. Method according to any one of claims 1 to 4, **characterised in that** the steam generator is connected with a steam-turbine and generator system (8) for generating electrical energy.

6. Method according to any one of claims 1 to 5, **characterised in that** the granulated slag particles (3) are blown against by a further air flow (9) so as to heat the air, wherein the heated air is fed to a heat exchanger (6).

7. Method according to claim 6, **characterised in that** the heat obtained in the heat exchanger (6) is used for supplying a consumer (7', 7").

8. Method according to claim 7, **characterised in that** the consumer (7') is a steam generator preferably connected with a steam-turbine and generator system (8) for generating electrical energy or the consumer (7") is heating means by which plants or buildings are heated.

9. Method according to any one of claims 1 to 8, **characterised in that** the metallurgical slag is a non-ferrous slag.

10. Method according to any one of claims 1 to 9, **characterised in that** the discharge point (15) of the escaping air (5) lies vertically above the point of feed of the liquid slag (1) and blowing thereagainst by air (2).

11. Method according to any one of claims 1 to 10, **characterised in that** the air (5) after escape thereof from the work chamber (4) is initially guided vertically upwardly, then deflected through 180°, then guided vertically downwardly and then returned to the work chamber by way of the blower (10).

12. Method according to any one of claims 1 to 11, **characterised in that** a receiving or discharging element (16) for faulty products is arranged in the first section (12) of the work chamber (4) and at least one receiving or discharging element (17) for granulated slag particles (3) is arranged in the second section (13) of the work chamber (4).

## Revendications

1. Procédé de granulation d'un laitier métallurgique, dans lequel le laitier liquide (1) est pulvérisé par soufflage d'air (2) et les particules de laitier (3) ainsi granulées sont recueillies, la pulvérisation s'effectuant en soufflant sur le laitier liquide (1) avec un jet d'air réchauffé (2) sans addition d'eau et en l'amenant à une chambre de travail (4), dans lequel la pulvérisation s'effectue en soufflant sur le laitier liquide (1) avec un jet d'air (2) chauffé, sans addition d'eau et en l'amenant à une chambre de travail (4), dans lequel les particules de laitier granulées (3) sont collectées dans la zone du fond de la chambre de travail (4), l'air (5) s'échappant de la chambre de travail (4) étant soit acheminé vers un échangeur de chaleur (6) qui préchauffe le jet d'air avec lequel le laitier liquide (1) est soufflé, soit envoyé directement dans le circuit pour pulvériser le laitier liquide (1), et dans lequel une seule chambre de travail (4) est utilisée pour le procédé, dans lequel l'amenée du laitier liquide (1) et son soufflage avec de l'air (2) s'effectuent dans une première section (12) de la chambre de travail (4), et les particules de laitier granulées (3) sont collectées dans une seconde section (13) de la chambre de travail (4), qui est espacée de la première section (12), dans lequel l'air (5) s'échappant de la chambre de travail (4) est évacué hors de la chambre de travail (4) dans la zone de la première section (12) et dans lequel la première section (12) et la seconde section (13) de la chambre de travail (4) sont séparées l'une de l'autre par un déflecteur (14) disposé dans la zone du plafond de la chambre de travail (4),
**caractérisé en ce**
**qu'**une partie de l'énergie contenue dans l'air (5) qui s'échappe est utilisée pour alimenter un consommateur (7), le consommateur (7) étant un générateur de vapeur.

2. Procédé selon la revendication 1, **caractérisé en ce que** le laitier est maintenu exempt d'addition d'eau depuis son alimentation jusqu'à son dépôt dans la zone inférieure de la chambre de travail (4).

3. Procédé selon la revendication 1 ou 2, **caractérisé en ce que** l'air (2) avec lequel le laitier liquide (1) est soufflé, est préchauffé à au moins 60 °C, de préférence à au moins 80 °C, de manière particulièrement préférée à au moins 100°C et de préférence à au moins 120°C.

4. Procédé selon l'une quelconque des revendications 1 à 3, **caractérisé en ce que** l'air (2), après avoir été utilisé pour pulvériser le laitier liquide, a une température d'au moins 250°C, de préférence d'au moins 400°C.

5. Procédé selon l'une quelconque des revendications 1 à 4, **caractérisé en ce que** le générateur de vapeur est en communication avec un système générateur de turbine à vapeur (8) pour produire de l'énergie électrique.

6. Procédé selon l'une quelconque des revendications 1 à 5, **caractérisé en ce que** les particules de laitier granulées (3) sont soufflées avec un autre flux d'air (9) pour chauffer l'air, l'air chauffé étant acheminé vers un échangeur de chaleur (6).

7. Procédé selon la revendication 6, **caractérisé en ce que** la chaleur obtenue dans l'échangeur de chaleur (6) est utilisée pour alimenter un consommateur (7', 7").

8. Procédé selon la revendication 7, **caractérisé en ce que** le consommateur (7') est un générateur de vapeur, qui est de préférence relié à un système de générateur à turbine à vapeur (8) pour la production d'énergie électrique, ou **en ce que** le consommateur (7") est un chauffage avec lequel des installations ou des bâtiments sont chauffés.

9. Procédé selon l'une quelconque des revendications 1 à 8, **caractérisé en ce que** le laitier métallurgique est un laitier non ferreux.

10. Procédé selon l'une quelconque des revendications 1 à 9, **caractérisé en ce que** le point d'évacuation (15) de l'air (5) qui s'échappe est situé verticalement au-dessus du point d'amenée du laitier liquide (1) et de son soufflage avec de l'air (2).

11. Procédé selon l'une quelconque des revendications 1 à 10, **caractérisé en ce que** l'air (5), après s'être échappé de la chambre de travail (4), est d'abord dirigé verticalement vers le haut, puis dévié de 180°, puis dirigé verticalement vers le bas et ensuite à nouveau amené à la chambre de travail par l'intermédiaire de la soufflerie (10).

12. Procédé selon l'une quelconque des revendications 1 à 11, **caractérisé en ce qu'**un élément de réception ou d'évacuation (16) pour les produits défectueux est disposé dans la première section (12) de la chambre de travail (4) et au moins un élément de réception ou d'évacuation (17) pour les particules de laitier granulées (3) est disposé dans la seconde section (13) de la chambre de travail (4).
